# EUROPÄISCHE PATENTSCHRIFT

(11) **EP 0 683 127 B1**
(45) Veröffentlichungstag und Bekanntmachung des Hinweises auf die Patenterteilung: **17.03.1999**
(21) Anmeldenummer: 95106681.0
(22) Anmeldetag: 04.05.1995
(51) Int. Cl.: B65H 31/30

(54) **System zum Vorbereiten eines Bogenstapels auf die Verarbeitung in einer bogenverarbeitenden Maschine**
System for preparing a stack of sheets for the processing in a sheet-processing machine
Dispositif de préparation d'une pile de feuilles pour le traitement dans une machine de traitement de feuilles

(30) Priorität: 20.05.1994 DE 4417691
(43) Veröffentlichungstag der Anmeldung: 22.11.1995
(73) Patentinhaber: MAN Roland Druckmaschinen AG, 63075 Offenbach (DE)
(72) Erfinder: Kraus, Hans-Peter, D-73073 Donzdorf (DE); Benz, Martin, D-89558 Treffelhausen (DE)
(74) Vertreter: Marek, Joachim, Dipl.-Ing.

(56) Entgegenhaltungen:
- EP-A- 0 097 308
- EP-A- 0 377 398

## Beschreibung

Die Erfindung betrifft ein System zur Vorbereitung eines Bogenstapels auf die Verarbeitung in einer bogenverarbeitenden Maschine.

An bogenverarbeitenden Maschinen des graphischen Bereiches wird vielfach der An- und Abtransport des Bedruckstoffes automatisiert. Dazu sind bereits umfangreiche Logistiksysteme bekannt. Ein besonderes Problem stellt dabei die Verarbeitung von ankommenden und weiterzuverarbeitenden Bogenstapeln dar. Die Bogenstapel sind in aller Regel verpackt und auf einer sogenannten EURO-Palette als Transportpalette abgesetzt. Zur Verarbeitung in einer automatisierten bogenverarbeitenden Maschine ist aber die EURO-Palette normalerweise nicht geeignet. Außerdem ist der Bogenstapel in einem Zustand, der eine direkte Weiterverarbeitung nicht erlaubt. Daher sind bisher einige manuelle Vorgänge zur Vorbereitung des Bogenstapels für die Verarbeitung in der Maschine notwendig gewesen. Unter anderem müssen die nicht für das jeweilige Logistiksystem geeigneten Paletten gegen sogenannte Systempaletten ausgetauscht werden, der Bogenstapel mußte belüftet und gerichtet werden. Verfahren und Vorrichtungen dieser Art sind aus der Praxis bekannt. In Anbetracht der heutigen Leistungsniveaus von bogenverarbeitenden Maschinen ist demzufolge eine Verbesserung im Logistikbereich erforderlich.

Ziel der Erfindung ist es, eine automatisierte Vorbereitung des Bogenstapels für eine hochleistungsfähige bogenverarbeitende Maschine zu erreichen und die schwere körperliche Arbeit beim Austausch der Paletten zu vermeiden.

Aufgabe der Erfindung ist es daher, ein Verfahren und eine Vorrichtung für die automatische Vorbereitung des Bogenstapels zu schaffen derart, daß dieser in einem automatischen Beschickungssystem einer bogenverarbeitenden Maschine zugeführt werden kann.

Diese Aufgabe wird gelöst nach den Merkmalen der Patentansprüche 1, 5 und 6. Insbesondere zeigt sich hier als vorteilhaft, daß in einer Verarbeitungslinie die Umstellung von der Transportverpackung auf die Transportmittel, die in der bogenverarbeitenden Maschine erforderlich sind, erfolgen kann. Außerdem wird ohne manuelle Hilfe die Vorbereitung des Bogenstapels auf die Maschinenbedingungen erreicht. Vorteilhafte Ausgestaltungen ergeben sich aus den Unteransprüchen.

Die Erfindung wird im folgenden anhand von zeichnerischen Darstellungen näher beschrieben. Es zeigen
- Figur 1: ein System nach der Erfindung
und
- Figuren 2 und 3: eine schematische Darstellung eines Palettenumsetzters.

Das System zur Vorbereitung eines Bogenstapels auf die Verarbeitung in einer bogenverarbeitenden Maschine besteht aus mehreren Komponenten. In Fig. 1 ist dargestellt, daß der frische Bogenstapel 1 an einer Entladestation abgesetzt und in ein Papierlager 2 eingestellt wird. Zur Verarbeitung wird er beispielsweise von einem fahrerlosen Flurförderzeug 3 aus dem Papierlager 2 entnommen und zu einer Vorbereitungsstadion 4 transportiert. An der Vorbereitungsstation 4 wird er ausgepackt, was allerdings auch schon zur Akklimatisierung im Papierlager 2 geschehen kann, und in einer Vorbereitungslinie 5 bereitgestellt. In der Vorbereitungslinie 5 wird der frische Bogenstapel 1 auf seiner noch vorhandenen Transportpalette T (z.B. EURO-Palette) über eine Palettenförderstrecke 19 an ein erstes Hubgerät z.B. einen weiter unten beschriebenen Palettenumsetzer 6 übergeben. Der Palettenumsetzer 6 ist längsverfahrbar und kann so den Bogenstapel 1 mit der Transportpalette T aufnehmen.
In den Palettenumsetzer 6 integriert ist eine Zufuhreinrichtung 7, auf der von der Rückseite her Systempaletten S in den Arbeitsbereich des Palettenumsetzers 6 gebracht werden können. Die Zufuhreinrichtung 7 arbeitet mit einem Palettenspeicher 17 für Systempaletten S zusammen.
Vom Palettenumsetzer wird der Bogenstapel 1 etwas angehoben, wobei gleichzeitig eine Systempalette S unter den Bogenstapel 1 geschoben wird. Der Palettenumsetzer 6 setzt dann den Bogenstapel 1 zusammen mit der Transportpalette T auf der Systempalette S ab. Gegenüberliegend diesem Palettenumsetzer 6 ist ein Stapelmanipulator z.B. ein handelsüblicher, automatisierter Stapelwender 8 vorgesehen. Der nicht näher dargestellte Stapelwender 8 besteht aus einem Fahrwerk und einer darauf angeordneten schwenkbaren Halteeinrichtung 20. Die Halteeinrichtung 20 besteht aus einem Querträger und darauf in Richtung des Querträgers einander gegenüberliegend längs verschieblichen Anpreßarmen. Der Stapelwender 8 ist in der Lage mit Hilfe seines Fahrwerks bis zu dem am Palettenumsetzer 6 bereitgestellten Bogenstapel 1 mit Transportpalette T und Systempalette S zu fahren und das gesamte Paket zu übernehmen, wobei untere gabelförmige Anpreßarme des Stapelwenders 8 in die Systempalette S eingefahren werden. Nach dem Zurückfahren des Stapelwenders 8 kippt dieser den Bogenstapel 1 zusammen mit den Paletten T, S an und gibt durch Lösen der Anpreßarme die Transportpalette T frei. Die Transportpalette T kann nun mit Hilfe eines Handhabungsgerätes 9, das dem Stapelwender 8 zugeordnet ist, entnommen werden. Es ist hierbei gleichgültig, ob z.B. der Bogenstapel 1 mit Hilfe des Stapelwenders 8 auf den Kopf gestellt wird oder ob er nur in eine Schräglageposition gebracht wird, so daß jeweils die Transportpalette T frei zugänglich ist. Während die vom Bogenstapel 1 getrennte Transportpalette T von dem Handhabungsgerät 9 in einen Palettenspeicher 10 abtransportiert wird, kann der Bogenstapel 1 auf dem Stapelwender 8 wieder geklemmt, umgedreht und abgesetzt werden. Zur Verbesserung der Stapelqualität kann als Zwischenschritt das Rütteln, Belüften und Ausrichten des Bogenstapels 1 vorgesehen sein. Der Stapelwender 8 ist entsprechend ausgerüstet. Nach dem Absetzen des so vorbereiteten und auf eine Systempalette S abgesetzten Bogenstapels 1 kann dieser von einem Transportsystem 11 zur Bereitstellungsposition 12 für die bogenverarbeitenden Maschinen 13 der Weiterverarbeitung gebracht werden. Von dort wird der Bogenstapel 1 entweder direkt zugeführt oder mit Hilfe eines Transporthilfsmittels angefahren.

Das beschriebene Verfahren ist dadurch variierbar, daß zum Aufsetzen des Bogenstapels 1 zusammen mit seiner Transportpalette T auf die Systempalette S direkt der Stapelwender 8 verwendet wird. Die Zufuhreinrichtung 7 für die Systempaletten S ist dann in entsprechender Weise dem Stapelwender 8 zugeordnet. Allerdings verlängert sich dadurch die Belegungszeit des Stapelwenders 8. Daher ist es eine Frage der Wirtschaftlichkeit, ob das System mit oder ohne zusätzliches Hubgerät auskommen kann.

In den Figuren 2 und 3 ist eine Ausführungsform eines Palettenumsetzers 6 beschrieben. Er weist ein Gestell 14 auf, an dessen Vorderseite ein Gabelhubwerk 15 angeordnet ist. Das Gestell 14 ist in Längsrichtung verfahrbar. Damit können Hubgabeln 16 des Gabelhubwerks 15 in die Transportpalette T eines angeförderten Bogenstapels 1 eingefahren werden. An der Rückseite des Palettenumsetzers 6 ist eine Rollbahn 18 angeordnet, auf der Systempaletten S bereitgestellt werden. Die Systempaletten S werden aus dem Palettenspeicher 17 entnommen und dem Palettenumsetzer 6 zugeführt.
Der Funktionsablauf ist beispielsweise wie folgt:
In der Ausgangsstellung A ist der Palettenumsetzer 6 in einer mittleren Position, wobei auf der Rollbahn 18 eine Systempalette S aufliegt. Wenn ein Bogenstapel 1 auf der Palettenförderstrecke 19 angeliefert wird, fährt der Palettenumsetzer 6 vor und das Gabelhubwerk 15 nimmt den Bogenstapel 1 an der Transportpalette T auf. Gleichzeit wird die Systempalette S nach vorn in Position V geschoben. Dies kann gekoppelt mit der Vorwärtsbewegung des Palettenumsetzers 6 oder über eine gesonderte Transportvorrichtung geschehen. In Position V wird die Systempalette S mit konventionellen Mitteln, also z.B. mittels Anschlägen ausgerichtet. Das Gabelhubwerk 15 hebt den Bogenstapel 1 an und fährt in die Ausgangsstellung A zurück, wobei der Bogenstapel 1 über die nun vorne liegende Systempalette S gebracht und auf dieser abgesetzt wird. Der Palettenumsetzer 6 fährt das Gabelhubwerk 15 danach so weit zurück bis die Hubgabeln 16 aus der Transportpalette T austauchen und in die Systempalette S eingefahren werden können. Der Bogenstapel 1 wird mit beiden Paletten T, S wieder angehoben und zum Schluß an der Palettenförderstrecke 19 vor dem Palettenumsetzer 6 abgestellt. An dieser Stelle kann er dann von dem Stapelwender 8 übernommen werden.

Hier wird nochmals deutlich, daß zum Umsetzen auf die Systempalette S auch der Stapelwender 8 verwendet werden könnte.

Selbstverständlich ist im übrigen, daß alle Hilfsmittel zur Positionierung und die Bewegungsabläufe für den Transport der Paletten T, S auf die verschiedenen benötigten Formatgrößen der Paletten T, S abgestimmt sind.

Die gesamte Einrichtung kann in einer Linie um die Palettenförderstrecke 19 herum auf die bogenverarbeitenden Maschinen 13 ausgerichtet aufgestellt werden. Gleichzeitig können Palettenspeicher 17 für die Systempaletten S und Palettenspeicher 10 für die angefallenen Transportpaletten T, jeweils auch in verschiedenen erforderlichen Formatgrößen, in Kombination mit einer Transport- und Logistikeinrichtung vorgesehen sein. Es wird nicht mehr erforderlich die einzelnen Paletten manuell handzuhaben und innerhalb des Verarbeitungsbetriebes hin- und herzufahren.

### Bezugszeichenliste:

- Bogenstapel: 1
- Papierlager: 2
- Flurförderzeug: 3
- Vorbereitungsstadion: 4
- Vorbereitungslinie: 5
- Palettenumsetzer: 6
- Zufuhreinrichtung: 7
- Stapelwender: 8
- Handhabungsgerätes: 9
- Palettenspeicher: 10
- Transportsystem: 11
- Bereitstellungsposition: 12
- bogenverarbeitende Maschine: 13
- Gestell: 14
- Gabelhubwerk: 15
- Hubgabeln: 16
- Palettenspeicher: 17
- Rollbahn: 18
- Palettenförderstrecke: 19
- Halteeinrichtung: 20
- Transportpalette: T
- Systempalette: S
- Ausgangsstellung: A
- Vordere Position: V

## Patentansprüche

1. Verfahren zur Vorbereitung eines Bogenstapels auf die Verarbeitung in einer bogenverarbeitenden Maschine durch Austauschen einer Transportpalette gegen eine Systempalette,
**dadurch gekennzeichnet**,
daß der Bogenstapel (1) mit einer Transportpalette (T) auf einer Systempalette (S) abgesetzt wird, daß der Bogenstapel (1) gemeinsam mit Systempalette (S) und Transportpalette (T) gewendet oder gekippt wird, daß in dieser Lage die Transportpalette (T) freigegeben und entnommen wird und daß der Bogenstapel (1) allein mit der Systempalette (S) auf dieser wieder abgesetzt wird.

2. Verfahren nach Anspruch 1,
**dadurch gekennzeichnet**,
daß der Bogenstapel (1) mit der Transportpalette (T) an eine Hubstation übergeben wird, daß der Bogenstapel (1) an der Hubstation mit der Transportpalette (T) auf einer Systempalette (S) abgesetzt wird, daß der Bogenstapel (1) gemeinsam mit der Systempalette (S) und der Transportpalette (T) an einen Stapelmanipulator übergeben wird und daß im Stapelmanipulator die Transportpalette (T) freigegeben und entnommen wird.

3. Verfahren nach Anspruch 1,
**dadurch gekennzeichnet**,
daß der Bogenstapel (1) mit der Transportpalette (T) an einen Stapelmanipulator übergeben wird, daß der Bogenstapel (1) vom Stapelmanipulator mit der Transportpalette (T) auf einer Systempalette (S) abgesetzt wird, daß der Bogenstapel (1) gemeinsam mit der Systempalette (S) und der Transportpalette (T) im Stapelmanipulator gewendet oder gekippt wird und daß die Transportpalette (T) freigegeben und entnommen wird.

4. Verfahren nach Anspruch 1 bis 3,
**dadurch gekennzeichnet**,
daß die Transportpalette (T) im Stapelmanipulator mittels eines Handhabungsgerätes (9) entnommen wird.

5. System zur Durchführung des Verfahrens nach Anspruch 1 mit einem Stapelmanipulator für die Vorbereitung eines Bogenstapels (1) durch Austauschen einer Transportpalette (T) gegen eine Systempalette (S) auf die automatisierte Verarbeitung in einer bogenverarbeitenden Maschine (13),
**gekennzeichnet durch**
die Elemente
- Vorrichtung zum Bereitstellen des Bogenstapels (1) auf der Transportpalette (T),
- Hubeinrichtung zum Erfassen und Anheben des Bogenstapels (1) mit der Transportpalette (T),
- Zufuhreinrichtung (7) und Palettenspeicher (17) zum Zuführen von Systempaletten (S) zur Hubeinrichtung,
- Stapelmanipulator ausgerüstet zum Erfassen des Bogenstapels (1) gemeinsam mit einer Systempalette (S) und/oder einer Transportpalette (T), sowie zum Wenden bzw. Ankippen und Absetzen des Bogenstapels (1),
- Handhabungsgerät (9) zum Entnehmen und Abtransportieren der Transportpalette (T) und Palettenspeicher (10) für leere Transportpaletten (T),
- Vorrichtung zum Zuführen des Bogenstapels (1) auf der Systempalette (S) zur bogenverarbeitenden Maschine (13) in Verbindung mit einer alle Elemente miteinander koppelnden Palettenförderstrecke (19).

6. Vorrichtung zur Durchführung des Verfahrens nach Anspruch 1 mit einem Stapelmanipulator für die Vorbereitung eines Bogenstapels (1) durch Austauschen einer Transportpalette (T) gegen eine Systempalette (S) auf die automatisierte Verarbeitung in einer bogenverarbeitenden Maschine (13),
**dadurch gekennzeichnet**,
daß Vorrichtungen zur Manipulation des Bogenstapels angeordnet sind, derart,
- daß eine Hubeinrichtung zum Anheben eines Bogenstapels (1) auf einer Transportpalette (T) vorgesehen ist,
- daß eine Vorrichtung zum Zuführen von Systempaletten (S) zur Hubeinrichtung vorgesehen ist,
- daß die Hubvorrichtung zum Absetzen des Bogenstapels (1) zusammen mit einer Transportpalette (T) auf einer Systempalette (S) eingerichtet ist,
- daß als Stapelmanipulator ein Stapelwender (8) vorgesehen ist, und
- daß der Stapelwender (8) eine Halteeinrichtung (29) zum Erfassen eines Bogenstapels (1) zusammen mit dessen Transportmitteln (T, S) enthält.

7. Vorrichtung nach Anspruch 6,
**dadurch gekennzeichnet**,
daß der Stapelmanipulator die Hubeinrichtung ist.

8. Vorrichtung nach Anspruch 6,
**dadurch gekennzeichnet**,
daß die Hubeinrichtung dem Stapelmanipulator gegenüberliegend angeordnet ist und aus einem längsverfahrbaren Palettenumsetzer (6) mit einem Gabelhubwerk (15) besteht.

9. Vorrichtung nach Anspruch 8,
**dadurch gekennzeichnet**,
daß dem Palettenumsetzer (6) eine Zufuhreinrichtung (7) und ein Palettenspeicher (17) für Systempaletten (S) zugeordnet sind, mittels derer Systempaletten (S) aus dem Palettenspeicher (17) entnehmbar und unter einen vom Gabelhubwerk (15) angehobenen Bogenstapel (1) verbingbar sind.

10. Vorrichtung nach Anspruch 9,
**dadurch gekennzeichnet**,
daß die Zufuhreinrichtung (7) im Palettenumsetzer (6) angeordnet ist und aus einer Rollbahn (18) besteht, die dem Gabelhubwerk (15) gegenüberliegt.

11. Vorrichtung nach den Ansprüchen 6 bis 10,
**dadurch gekennzeichnet**,
daß der Stapelmanipulator der Stapelwender (8) ist, der längsverfahrbar an einer Palettenförderstrecke (19) angeordnet ist und daß die Halteeinrichtung (20) um eine horizontale quer zur Längsachse des Stapelwenders liegende Achse schwenkbar sowie um eine darauf senkrecht stehende Achse drehbar ist.

12. Vorrichtung nach Anspruch 11,
**dadurch gekennzeichnet**,
daß dem Stapelmanipulator eine Handhabungseinrichtung (9) zum entnehmen der Transportpalette (T) vom Bogenstapel (1) und zur Ablage der Transportpalette (T) in einem Palettenspeicher (10) zugeordnet ist.

## Claims

1. Process for preparing a sheet pile for processing in a sheet processing machine by exchanging a transport pallet for a system pallet, characterised in that the sheet pile (1) with a transport pallet (T) is deposited on to a system pallet (S), the sheet pile (1) together with the system pallet (S) and transport pallet (T) is turned or tipped, that, in this position, the transport pallet (T) is freed and removed, and that the sheet pile (1) merely with the system pallet (S) is set down again.

2. Process according to Claim 1, characterised in that the sheet pile (1) with the transport pallet (T) is transferred to a lifting station, that the sheet pile (1) at the lifting station with the transport pallet (T) is deposited on to a system pallet (S), that the sheet pile (1) together with the system pallet (S) and the transport pallet (T) is transferred to a pile manipulator and that in the pile manipulator, the transport pallet (T) is freed and removed.

3. Process according to Claim 1, characterised in that the sheet pile (1) with the transport pallet (T) is transferred to a pile manipulator, that the sheet pile (1) is set by the pile manipulator with the transport pallet (T) on to a system pallet (S), that the sheet pile (1) together with the system pallet (S) and the transport pallet (T) is turned or tipped in the pallet pile manipulator and that the transport pallet (T) is freed and removed.

4. Process according to Clams 1 to 3, characterised in that the transport pallet (T) is removed in the pile manipulator by means of a handling device (9).

5. System for carrying out the process according to Claim 1 with a pile manipulator for the preparation of a sheet pile (1) by exchanging a transport pallet (T) for a system pallet (S) for automatic processing in a sheet processing machine (13), characterised by the elements
- device for preparing the sheet pile (1) on the transport pallet (T)
- lifting unit for grasping and raising the sheet pile (1) with the transport pallet (T)
- feed device (7) and pallet store (17) for feeding system pallets to the lifting device
- pile manipulator equipped for grasping the sheet pile 1 together with a system pallet (S) and/or a transport pallet (T) as well as for turning or tipping and depositing the sheet pile (1)
- handling device (9) for removing and transporting away the transport pallet (T) and pallet store (10) for empty transport pallets (T)
- device for feeding the sheet pile (1) on the system pallet (S) to the sheet processing machine (13) in combination with a pallet feed path (19) linking all the elements with one another.

6. Device for carrying out the process according to Claim 1 with a pile manipulator for the preparation of a sheet pile (1) by changing a transport pallet (T) for a system pallet (S) for the automatic processing in a sheet processing machine (13), characterised in that devices for manipulating the sheet pile are arranged in such a fashion
- that a lifting device is provided for lifting a sheet pile (1) on a transport pallet (T)
- that a device for feeding system pallets (S) to the lifting device is provided
- that the lifting device is directed for setting down the sheet pile (1) together with a transport pallet (T) on to a system pallet (S)
- that a pile turner (8) is provided as pile manipulator, and
- that the pile turner (8) contains a holding unit (29) for grasping a sheet pile (1) together with its transport means (T, S).

7. Device according to Claim 6, characterised in that the pile manipulator is the lifting unit.

8. Device according to Claim 6, characterised in that the lifting unit is arranged lying opposite the pile manipulator and consists of a longitudinally movable pallet changer (6) with a forklifting unit (15).

9. Device according to Claim 8, characterised in that arranged relative to the pallet changer (6) are a feed device (7) and a pallet store (17) for system pallets (S), by means of which system pallets (S) can be removed from the pallet store (17) and can be brought underneath a sheet pile (1) lifted by the forklift unit (15).

10. Device according to Claim 9, characterised in that the feed device (7) is arranged in the pullet changer (6) and consists of a roller conveyor (18) which lies opposite the forklifting unit (15).

11. Device according to one of Claims 6 to 10, characterised in that the pile manipulator is the pile turner (8) which is arranged longitudinally movable on a pallet feed path (19) and that the holding unit (20) is swivellable about an axis lying horizontally transverse to the longitudinal axis of the pile turner as well as about an axis perpendicular thereto.

12. Device according to Claim 11, characterised in that a handling unit (9) is arranged for removing the transport pallet (T) from the sheet pile (1) and for depositing the transport pellet (T) in a pellet store (10).

## Revendications

1. Procédé destiné à la préparation d'une pile de feuilles pour le traitement dans une machine de traitement de feuilles par l'échange d'une palette de transport contre une palette de système,
caractérisé en ce que
la pile (1) de feuilles est déposée avec une palette de transport (T) sur une palette de système (S), en ce que la pile (1) de feuilles est retournée ou basculée avec la palette de système (S) et la palette de transport (T), en ce que la palette de transport (T) est dégagée et retirée dans cette position, et en ce que la pile (1) de feuilles avec la seule palette de système (S) est à nouveau déposée sur cette dernière.

2. Procédé selon la revendication 1,
caractérisé en ce que
la pile (1) de feuilles est transmise avec la palette de transport (T) à un poste élévateur, en ce qu'au niveau du poste élévateur la pile (1) de feuilles est déposée avec la palette de transport (T) sur une palette de système (S), en ce que la pile (1) de feuilles est transmise avec la palette de système (S) et la palette de transport (T) à un manipulateur de piles, et en ce que la palette de transport (T) est libérée et retirée dans le manipulateur de piles.

3. Procédé selon la revendication 1,
caractérisé en ce que
la pile (1) de feuilles est transmise avec la palette de transport (T) à un manipulateur de piles, en ce que la pile (1) de feuilles avec la palette de transport (T) est déposée par le manipulateur de piles sur une palette de système (S), en ce que la pile (1) de feuilles est retournée ou basculée avec la palette de système (S) et la palette de transport (T) dans le manipulateur de piles, et en ce que la palette de transport (T) est libérée et retirée.

4. Procédé selon l'une des revendications 1 à 3,
caractérisé en ce que
la palette de transport (T) est retirée dans le manipulateur de piles au moyen d'un engin de manutention (9).

5. Système destiné à la mise en oeuvre du procédé selon la revendication 1, comportant un manipulateur de piles destiné à préparer une pile (1) de feuilles au traitement automatique dans une machine (13) de traitement de feuilles par l'échange d'une palette de transport (T) contre une palette de système (S),
caractérisé par
les éléments suivants
- un dispositif destiné à la mise à disposition de la pile (1) de feuilles sur la palette de transport (T),
- un élévateur destiné à saisir et à soulever la pile (1) de feuilles avec la palette de transport (T),
- un dispositif d'amenée (7) et un stockage de palettes (17) pour amener des palettes de système (S) à l'élévateur,
- un manipulateur de palettes qui est équipé pour saisir la pile (1) de feuilles avec une palette de système (S) et/ou une palette de transport (T), ainsi que pour retourner ou basculer et déposer la pile (1) de feuilles,
- un engin de manutention (9) destiné à retirer et à évacuer la palette de transport (T), et un stockage (10) pour palettes de transport (T) vides,
- un dispositif destiné à amener la pile (1) de feuilles sur la palette de système (S) à la machine (13) de traitement de feuilles en liaison avec une voie de transport (19) de palettes couplant tous les éléments entre eux.

6. Dispositif destiné à la mise en oeuvre du procédé selon la revendication 1, comportant un manipulateur de piles destiné à préparer une pile (1) de feuilles au traitement automatique dans une machine (13) de traitement de feuilles par l'échange d'une palette de transport (T) contre une palette de système (S),
caractérisé en ce que
des dispositifs sont prévus pour la manipulation de la pile de feuilles, à savoir que,
- il est prévu un élévateur pour soulever une pile (1) de feuilles sur une palette de transport (T),
- il est prévu un dispositif destiné à amener des palettes de système (S) à l'élévateur,
- l'élévateur est agencé pour déposer la pile (1) de feuilles avec une palette de transport (T) sur une palette de système (S),
- il est prévu un dispositif de retournement (8) de piles en tant que manipulateur de piles, et
- le dispositif de retournement (8) de piles comporte un dispositif de retenue (29) destiné à saisir une pile (1) de feuilles avec ses moyens de transport (T, S).

7. Dispositif selon la revendication 6,
caractérisé en ce que
le manipulateur de piles est l'élévateur.

8. Dispositif selon la revendication 6,
caractérisé en ce que
l'élévateur est disposé en face du manipulateur de piles, et en ce qu'il est constitué d'un transbordeur de palettes (6) pouvant se déplacer dans la direction longitudinale et comportant un élévateur (15) à fourches.

9. Dispositif selon la revendication 8,
caractérisé en ce que
un dispositif d'amenée (7) et un stockage (17) pour palettes de système (S) sont associés au transbordeur de palettes (6), au moyen desquels des palettes de système (S) peuvent être prélevées du stockage (17) de palettes et placées sous une pile (1) de feuilles soulevée par l'élévateur (15) à fourches.

10. Dispositif selon la revendication 9,
caractérisé en ce que
le dispositif d'amenée (7) est disposé dans le transbordeur de palettes (6), et en ce qu'il est constitué d'un transporteur à rouleaux (18) qui est situé en face de l'élévateur (15) à fourches.

11. Dispositif selon l'une quelconque des revendications 6 à 10,
caractérisé en ce que
le manipulateur de piles est le dispositif de retournement (8) de piles, lequel est disposé sur une voie de transport (19) de palettes de façon à pouvoir se déplacer dans la direction longitudinale, et en ce que le dispositif de retenue (20) peut pivoter autour d'un axe horizontal situé transversalement à l'axe longitudinal du dispositif de retournement de piles, et peut tourner autour d'un axe situé à la perpendiculaire de celui-ci.

12. Dispositif selon la revendication 11,
caractérisé en ce que
un engin de manutention (9) est associé au manipulateur de piles, lequel est destiné à retirer la palette de transport (T) de la pile (1) de feuilles, et à déposer la palette de transport (T) dans un stockage (10) de palettes.
